# EUROPÄISCHE PATENTSCHRIFT

(11) **EP 4 255 119 B1**
(45) Veröffentlichungstag und Bekanntmachung des Hinweises auf die Patenterteilung: **19.11.2025**
(21) Anmeldenummer: 23161121.1
(22) Anmeldetag: 10.03.2023
(51) Int. Cl.: H05B 47/105

(54) **INDIVIDUELL EINSTELLBARES BELEUCHTUNGSSYSTEM**
INDIVIDUALLY ADJUSTABLE LIGHTING SYSTEM
SYSTÈME D'ÉCLAIRAGE RÉGLABLE INDIVIDUELLEMENT

(30) Priorität: 30.03.2022 DE 102022107567
(43) Veröffentlichungstag der Anmeldung: 04.10.2023
(73) Patentinhaber: Zumtobel Lighting GmbH, 6850 Dornbirn (AT)
(72) Erfinder: Steffens, Thomas, 6850 Dornbirn (AT)
(74) Vertreter: Beder, Jens

(56) Entgegenhaltungen:
- EP-A1- 3 166 370
- WO-A1-2010/079388
- WO-A1-2021/072366

## Beschreibung

Die vorliegende Erfindung betrifft ein Beleuchtungssystem, bei dem personenbezogene Einstellungen und Funktionen mittels eines biometrischen Sensors abgerufen und aktiviert werden.

Die EP 3 166 370 A1 offenbart ein System, bei dem einer Person eine bestimmte Helligkeit einer Leuchte, ein bestimmter Dimm-Verlauf, eine bestimmte Farbtemperatur oder ein bestimmtes Beleuchtungsszenenkonzept zugeordnet ist und die Person mittels einem oder mehreren ihrer Fingerabdrücke identifiziert wird, um die ihr zugeordneten Einstellungen und Funktionen abzurufen bzw. zu aktivieren.

Die WO 2010/079388 A1 offenbart ein Beleuchtungssystem, bei dem Personen mittels ihrer Fingerabdrücke identifiziert und Präferenzen für die Einstellung der Beleuchtung für jede Person ermittelt und anderen Beleuchtungssystemen übermittelt werden.

Die WO 2021/072366 A1 offenbart ein einen medizinischen Stuhl und eine Beleuchtungseinrichtung aufweisenden System, bei dem individuelle Einstellungen für den Stuhl und die Beleuchtung mittels Fingerabdruck abrufbar sind.

Die personenbezogene Erfassung von Fingerabdrücken kann jedoch aus datenschutzrechtlicher Sicht problematisch sein. Zudem bevorzugen viele Nutzer Anonymität bei der Benutzung eines Beleuchtungssystems um nicht ungewollt Erkenntnisse über ihr Nutzungsverhalten preiszugeben.

Der Erfindung liegt die Aufgabe zugrunde, eine Vorrichtung und ein Verfahren anzugeben, die die beschriebenen Probleme verringern. Aufgabe ist es insbesondere, ein Beleuchtungssystem bereitzustellen, mit dem individuelle Einstellungen und Funktionen in einfacher Weise anonymisiert und doch wiederholbar abgerufen und aktiviert werden können.

Diese Aufgabe wird mit den Merkmalen des unabhängigen Anspruchs 1 gelöst. Die Erfindung wird durch die Merkmale der abhängigen Ansprüche weitergebildet.

Gemäß der vorliegenden Erfindung weist ein Beleuchtungssystem zumindest ein Betriebsgerät für Leuchtmittel, eine Steuereinrichtung zum Steuern des Betriebsgeräts und einen biometrischen Sensor zum Erfassen von zumindest einem Fingerabdruck einer Person auf. Die Steuereinrichtung ist dazu eingerichtet, einem aus dem Fingerabdruck erzeugten Hashwert einen Betriebsparameter und/oder einen ersten Steuerbefehl für die Steuerung des Betriebsgeräts zuzuordnen und das Betriebsgerät auf der Grundlage des Betriebsparameters bzw. des ersten Steuerbefehles zu steuern. Insbesondere berechnet die Steuereinrichtung den Hashwert aus den anatomischen Merkmalen (Eingabewert) des von dem Biometriesensor erfassten Fingerabdrucks mittels einer kryptologischen Hashfunktion (Einwegfunktion) und vergleicht diesen mit einem gespeicherten Hashwert, dem der Betriebsparameter bzw. der Steuerbefehl zugeordnet ist. Dabei können den gespeicherten unterschiedlichen Hashwerten jeweils individuelle Betriebsparameter und/oder Steuerbefehle zugeordnet sein.

Wird nur der Hashwert gespeichert, aus dem der Eingabewert (Fingerabdruck) nicht rekonstruiert werden kann, sind dem System nur anonymisierte, systemspezifische Informationen entnehmbar, welche für andere Anwendungen nicht benutzt bzw. missbraucht werden können.

Das von der Steuereinrichtung steuerbare Betriebsgerät erzeugt die für das Leuchtmittel zum Betrieb nötigen Ströme und Spannungen. Das Betriebsgerät kann beispielsweise ein elektronisches Vorschaltgerät (EVG) für Leuchtstofflampen oder ein Betriebsgerät für Leuchtdioden sein.

Der Betriebsparameter oder der erste Steuerbefehl kann ein Parameter bzw. Befehl zur Einstellung einer bestimmten Farbtemperatur, einer bestimmten Helligkeit oder zur Aktivierung einer bestimmten Lichtszene bei einer Gruppe von Leuchten, einer auf das Tageslicht bzw. dessen Verlauf abgestimmten Steuerung des Lichts oder zur Durchführung einer Dimm-Operation mit einem bestimmten Dimm-Verlauf sein. Es ist auch möglich einem Fingerabdruck mehrere Betriebsparameter und/oder Steuerbefehle zuzuordnen, wie zum Beispiel eine bestimmte Farbtemperatur in Kombination mit einer bestimmten Helligkeit oder einem bestimmten Dimm-Verlauf und/oder einer Kombination von Fingerabdrücken ein oder mehrere Betriebsparameter und/oder Steuerbefehle zuzuordnen. Bei der Erkennung eines bestimmten Fingerabdrucks können dann gemeinsam diese mehreren Parameter und/oder Steuerbefehle umgesetzt werden.

Der Biometriesensor kann in einen dem Betriebsgerät zugeordneten Schalter oder Taster integriert sein, so dass der Biometriesensor den Fingerabdruck unmittelbar bei einer Betätigung des Schalters bzw. Tasters erfasst. Der Fingerabdrucksensor kann auch als Taster dienen, indem das Erkennen des Fingerabdrucks selbst schon als Tastendruck gewertet wird. Damit ist das Einstellen der Parameter durch eine einzige Aktion beim Einschalten möglich. Es wird damit ein doppelter Aufwand vermieden, der erforderlich wäre, wenn zunächst allgemein ein Einschalten erfolgen müsste, gefolgt von einer Identifizierung einer Person zum Umsetzen der gewünschten Steuerbefehle bzw. Parameter. Somit ist es möglich, das Licht bei einer Betätigung zum Beispiel mit einem individuellen Dimm-Pegel einzuschalten oder mit einem bestimmen zeitlichen Verlauf herunter zu dimmen, wohingegen bei einer Betätigung mit einem Finger, zu dem kein Betriebsparameter/Steuerbefehl zugeordnet ist, das Betriebsgerät gemäß einem allgemeinen Betriebsparameter/Steuerbefehl gesteuert wird.

Der Biometriesensor kann sich auf der Schalterabdeckung des (mechanischen) Schalters bzw. Tasters befinden, Teil der Schalterabdeckung sein oder selbst als ein berührungsempfindlicher elektronischer Taster (Touch-Sensor) ausgebildet sein.

In einer bevorzugten Ausführung ist die Steuereinrichtung keine zentrale Steuereinrichtung, sondern eine lokale Steuereinrichtung, beispielsweise für einen einzelnen Raum oder insbesondere ein einzelnes Gerät (Leuchte). Insbesondere kann die Steuereinrichtung in dem Schalter bzw. Taster (z.B. einem Wandschalter) oder einer Leuchte (z.B. einer Wand-/Deckenleuchte), die auch das Betriebsgerät aufweist, integriert sein. Alternativ kann das Beleuchtungssystem eine von der Person bedienbare Leuchte, wie eine Steh- oder Schreibtischleuchte, sein. Die Steuervorrichtung kann als ein Prozessor, ein Mikroprozessor, ein Controller, ein Mikrocontroller oder eine anwendungsspezifische Spezialschaltung (ASIC) oder eine Kombination der genannten Einheiten ausgestaltet sein.

Die Übertragung von Informationen zwischen dem Biometrie-Sensor und der Steuereinrichtung und/oder zwischen der Steuereinrichtung und dem Betriebsgerät erfolgt drahtgebunden oder drahtlos. In einer bevorzugten Ausführung weist das Beleuchtungssystem für die Übertragung ein Bussystem gemäß dem DALI (Digital Addressable Lighting Interface) oder DALI-2 Standard/Protokoll für die Gebäudeautomatisierung auf. Zumindest der Steuerbefehl an das Betriebsgerät kann mittels des Bussystems übertragen werden.

Zusätzlich oder alternativ kann die Steuereinrichtung ein DALI-2-"Application Controller" ("Anwendungssteuerung") sein, der jedem gespeicherten bzw. erkannten Hashwert eine virtuelle Taste zugeordnet, zu welcher wiederum eine bestimmte Funktion hinterlegt ist. Diese Funktion wird dann in Form des Steuerbefehls über den DALI-Bus zur weiteren Verarbeitung an das Betriebsgerät ausgegeben.

Einem Hashwert kann zusätzlich ein bestimmter Steuerbefehl oder ein bestimmter Geräte-Identifikator für ein bezüglich des Beleuchtungssystems externes Gerät zugeordnet sein. Ein solches Gerät kann ein Lüfter, eine schaltbare Steckdose, Tablet oder ein Personal Computer sein. Der Steuerbefehl bzw. Identifikator wird vorzugsweise drahtlos mittels einer Sendeeinrichtung (Bluetooth Beacon) an das Gerät gesendet, wobei die Steuereinrichtung den dem aus dem Fingerabdruck erzeugten Hashwert zugeordneten (zweiten) Steuerbefehl für die Steuerung des externen Geräts ermittelt.

Die Zuordnung kann zusätzlich von dem ersten Steuersignal abhängig sein, so dass beispielsweise der zweite Steuerbefehl eine Sperrung oder einen Ruhezustand des Personal Computers bewirkt, wenn der erste Steuerbefehl ein Lichtausschalt-Befehl ist und ein Einschalten oder Hochfahren des Personal Computers bewirkt, wenn der erste Steuerbefehl ein Lichteinschalt-Befehl ist. Sind mehrere externe Geräte steuerbar, kann jedem gespeicherten Hashwert ein bestimmtes Gerät (Geräteadresse) oder eine bestimmte Gruppe von Geräten zugeordnet sein, an das bzw. die der Steuerbefehl/Identifikator zu senden ist.

Das Beleuchtungssystem kann eine Speichereinrichtung aufweisen, in der zumindest die zu erfassenden Hashwerte mit den dazugehörigen Betriebsparametern und/oder Steuerbefehlen gespeichert sind. Die Speichereinrichtung kann Bestandteil der Steuereinrichtung oder des Biometriesensors sein. Die Zuordnung zwischen den Betriebsparametern und/oder den Steuerbefehlen und den Hashwerten ist dabei eindeutig.

Das Beleuchtungssystem, insbesondere die Steuereinrichtung oder der Biometriesensor, kann eine drahtgebundene oder drahtlose Kommunikationsschnittstelle für ein Eingabegerät aufweisen, mittels dem die Betriebsparameter, Steuerbefehle, Hashwerte eingegeben und/oder geändert werden können. Alternativ oder zusätzlich ist die Speichereinrichtung, wie zum Beispiel eine Speicherkarte, für eine Speicherung oder Änderung der Daten dem System entnehmbar. Das Eingabegerät kann ein PC, Smartphone oder Tablet sein, auf dem ein Anwendungsprogramm (App) installiert ist, mittels dem eine Person individuelle Betriebsparameter und/oder Steuerbefehle festlegt und den dazugehörigen bzw. ihren Fingerabdruck, aus dem der Hashwert durch das Eingabegerät berechnet wird, eingibt. Somit ist bei der Eingabe keine dritte Partei beteiligt, wodurch die Anonymität weiter erhöht werden kann.

Alternativ oder zusätzlich kann die Zuordnung von Betriebsparametern und/oder Steuerbefehlen zu einem Hashwert während des Betriebs oder in einem Konfigurationsmodus durch das Beleuchtungssystem selbst erfolgen, wobei während des Betriebs bei einer Operation einer Person zum Einstellen eines bestimmten Beleuchtungszustands (z.B. einer bestimmten Helligkeit) der aus dem verwendeten Fingerabdruck berechnete Hashwert sowie die Betriebsparameter und/oder Steuerbefehle zum Erreichen des gewünschten Beleuchtungszustands von der Steuereinrichtung erfasst und zugeordnet gespeichert werden. Auf diese Weise kann die Steuereinrichtung bei einer erneuten Erfassung des Fingerabdrucks den bestimmten Beleuchtungszustand einstellen (z.B. Einschalten mit der bestimmten Helligkeit), ohne dass die Einstell-Operation (z.B. Dimm-Operation) von der Person erneut ausgeführt werden muss. Somit kann jede Person ihre letzte Einstellung (Beleuchtungszustand) abrufen, auch wenn von einer anderen Person zwischenzeitlich eine andere Einstellung (Beleuchtungszustand) vorgenommen wurde.

Alternativ kann die beschriebene Erfassung und Speicherung nur dann erfolgen, wenn sich das Beleuchtungssystem in einem bestimmten Modus (Konfigurationsmodus) befindet, um unbeabsichtigte Änderungen zu vermeiden und/oder den Personenkreis, dem Konfigurationen erlaubt sind, zu begrenzen. Der Konfigurationsmodus kann für eine bestimmte Zeitspanne durch das Betätigen eines Tasters, der ggf. ähnlich einem Reset-Taster nur über eine kleine Öffnung zu erreichen ist, ausgelöst werden. Die Steuereinrichtung ermittelt in dem Konfigurationsmodus wie beschrieben den Betriebsparameter bzw. den Steuerbefehl und ordnet diesem dem aus dem Fingerabdruck erzeugten Hashwert zu.

Alternativ kann die Steuereinrichtung den Konfigurationsmodus automatisch aktivieren, wenn dem aus dem Fingerabdruck erzeugten Hashwert noch kein Betriebsparameter bzw. Steuerbefehl zugeordnet ist. Dies kann bei einer Überprüfung eines Fingerabdrucks automatisch erfolgen, da zunächst jeder Fingerabdruck auf eine zugeordnete Speicherung von Parametern bzw. Steuerbefehlen hin überprüft wird. Ist eine solche Überprüfung nicht erfolgreich, bedeutet dies, dass dem gerade verwendeten Fingerabdruck (Hashwert) noch kein Parameter bzw. Steuerbefehl zugeordnet wurde.

Alternativ oder zusätzlich kann die Steuereinrichtung dazu eingerichtet sein, die Ausrichtung des Fingerabdrucks bezüglich des Biometriesensors, die Zeitdauer, während der Biometriesensor den Fingerabdruck erfasst, den zeitlichen Abstand zwischen zwei oder mehreren erfassten Fingerabdrücken, die Anzahl der gleichzeitig von dem Biometriesensor erfassten Fingerabdrücke und/oder die Erfassung eines bestimmten Fingerabdrucks eines Administrators zu ermitteln, wobei die Steuereinrichtung den Konfigurationsmodus aktiviert, wenn die ermittelte Zeitdauer einer vorgegebenen Zeitdauer oder vorgegebenen Zeitfenster, der ermittelte Abstand einem vorgegebenen Abstand, die ermittelte Anzahl einer vorgegebenen Anzahl und/oder der erfasste Fingerabdruck dem bestimmten Fingerabdruck entspricht. Allgemein ausgedrückt wird die ermittelte Zeitdauer, der ermittelte Abstand, die ermittelte Anzahl und oder der erfasste Fingerabdruck dahingehend überprüft, ob eine bestimmte Voraussetzung hierdurch erfüllt ist. Anstelle einer genauen Zeitdauer könnte dies beispielsweise eine Mindestdauer o. ä. sein. Dasselbe gilt für den Abstand oder jede andere überprüfbare Bedingung.

Das Beleuchtungssystem kann zumindest eine weitere Steuereinrichtung zum Steuern des Betriebsgeräts oder eines anderen Betriebsgeräts des Beleuchtungssystems aufweisen. Damit der Konfigurationsmodus nicht erneut von der weiteren Steuereinrichtung durchgeführt werden muss, kann die Steuereinrichtung den in dem Konfigurationsmodus aus dem Fingerabdruck erzeugten Hashwert zusammen mit dem zugeordneten Betriebsparameter bzw. dem ersten Steuerbefehl an die weitere Steuereinrichtung übertragen.

Nachfolgend wird die Erfindung anhand der beiliegenden Zeichnungen näher erläutert. Es zeigen:
- Fig. 1: in einer schematischen Darstellung ein erstes Ausführungsbeispiel eines Beleuchtungssystems gemäß der vorliegenden Erfindung,
- Fig. 2: ein zweites Ausführungsbeispiel eines Beleuchtungssystems gemäß der vorliegenden Erfindung und
- Fig. 3: ein drittes Ausführungsbeispiel eines Beleuchtungssystems gemäß der vorliegenden Erfindung.
Zusätzlich Zeichnung "Minimalbeispiel", bei der der Taster (4 und 5) fehlt und nur der Fingerabdrucksensor an Steuerung 1 hängt zum Verdeutlichen, dass der nachgelagerte Taster optional ist und die Funktion durch den Sensor erfolgen kann.

Komponenten mit gleichen Funktionen sind in den Figuren mit gleichen Bezugszeichen gekennzeichnet. Zum Vermeiden unnötiger Wiederholungen wird auf eine wiederholende Beschreibung verzichtet, wo dies entbehrlich erscheint.

Fig. 1 zeigt eine vereinfachte schematische Darstellung eines Beleuchtungssystems gemäß der vorliegenden Erfindung, das als Komponenten eine Steuervorrichtung 1, ein von der Steuervorrichtung 1 steuerbares Betriebsgerät 2, ein von dem Betriebsgerät 2 betreibbares Leuchtmittel 3, einen Taster 4 zum Ein- und Ausschalten sowie zum Dimmen des von dem Leuchtmittel 3 abgegebenen Lichts, einen auf der Bedienoberfläche 5 des Tasters 4 befindlichen oder in diese integrierten Biometriesensor 6 zum Erfassen des Fingerabdrucks eines den Taster 4 betätigenden Fingers 7, einen die Steuervorrichtung 1 und das Betriebsgerät 2 verbindenden DALI-Bus 8 und eine Stromversorgungseinrichtung 9 für den DALI-Bus 8 bzw. die an ihm angeschlossenen Geräte aufweist.

Der DALI-Bus 8 kann ein DALI-2-Bus und die Steuervorrichtung 1 ein sogenannter "Application Controller" sein, der Nachrichten von an dem DALI-2-Bus angeschlossenen Sensoren oder anderen Eingabegeräten empfängt und entsprechend einer empfangenen Nachricht Befehle an Betriebsgeräte übermittelt.

Der Taster 4 sendet bei einer Betätigung ein Schaltsignal an die Steuervorrichtung 1, welche einen der Betätigung entsprechenden Steuerbefehl an das Betriebsgerät 2 über den DALI-Bus 8 übermittelt, wobei ein kurzer Druck (zum Beispiel kürzer als 500ms) auf den Taster 4 das Licht im allgemeinen Modus je nach aktuellen Einschaltzustand ein- oder ausschaltet. Ein längerer Druck (zum Beispiel ≥500ms) auf den Taster 4 startet einen Dimm-Vorgang, der nach dem Loslassen des Tasters 4 oder beim Erreichen eines Maximal- bzw. Minimaldimm-Pegels stoppt. Ein erneuter langer Tastendruck kehrt die Dimm-Richtung um.

Die Steuervorrichtung 1 empfängt von dem Biometriesensor 6 den während der Bedienung des Tasters 4 erfassten Fingerabdruck bzw. Informationen über dessen anatomische Merkmale, berechnet aus diesen Informationen mittels einer kryptologischen Hashfunktion einen Hashwert und speichert diesen nach einem Dimm-Vorgang zusammen mit dem durch die Bedienung eingestellten Dimm-Pegel/Wert in einer internen, vorzugsweise, nicht flüchtigen Speichereinrichtung (nicht gezeigt).

Bei einem kurzen Druck auf den Taster 4 im ausgeschalteten Zustand bestimmt dagegen die Steuervorrichtung 1, ob der berechnete Hashwert mit einem gespeicherten Hashwert übereinstimmt, setzt bei einer Übereinstimmung in einem individuellen Modus den dem berechneten Hashwert zugeordneten Dimm-Pegel für das Einschalten anstelle des für den allgemeinen Modus vorgesehenen Dimm-Pegels (z.B. Maximalpegel 100%,) und sendet einen entsprechenden Steuerbefehl an das Betriebsgerät 2. Liegt keine Übereinstimmung vor, wird das Licht mit dem für den allgemeinen Modus vorgesehenen Dimm-Pegel eingeschaltet. Somit kann für jeden Finger auch von verschiedenen Personen jeweils ein Dimm-Pegel gespeichert und dieser wieder geändert werden.

In dem beschriebenen Beispiel wird einem gespeicherten Fingerabdruck bzw. einem von diesem Fingerabdruck berechneten Hashwert lediglich ein Dimm-Pegel zugeordnet. Es ist jedoch auch möglich, weitere oder andere Parameter zuzuordnen, wie die Farbtemperatur des von einem LED-Modul als Leuchtmittel 3 abgegebenen Lichts und/oder Parameter über den zeitlichen Verlauf der Farbtemperatur-/Helligkeitsänderung. Grundsätzlich ist jede einstellbare Größe eines Lichtsystems geeignet, einem Fingerabdruck bzw. dessen Hashwert zugeordnet zu werden. Dies gilt auch für eine Mehrzahl von Größen. Bei mehreren Betriebsgeräten 2 bzw. Leuchten kann einem Fingerabdruck eine bestimmte Gruppe von Leuchten mit ggf. individuellen Helligkeits- und/oder Farbtemperatureinstellungen jeder Leuchte der Gruppe für eine Lichtszenensteuerung zugeordnet sein. Hierzu kann das Beleuchtungssystem auch eine Vielzahl von Tastern und/oder Schaltern aufweisen, mittels denen jeweils die individuellen Einstellungen einer Person vorgenommen werden können. Die Taster und Schalter können an unterschiedlichen Orten oder an einem Ort, beispielsweise auf einem berührungsempfindlichen Schalter mit einem (Touch-)Bedienpanel, angeordnet sein.

Bei der Betätigung eines Tasters zum Einstellen der individuellen Parameter und/oder des Tasters zum Abrufen/Aktivieren der Einstellung wird der Fingerabdruck von dem Biometriesensor 6 erfasst. Die Steuervorrichtung 1 speichert die getätigten Einstellung zusammen mit dem erfassten Fingerabdruck bzw. aktiviert die zu dem erfassten Fingerabdruck gespeicherte Einstellung.

Das in Fig. 2 gezeigte Beleuchtungssystem weist zusätzlich zu dem in Fig. 1 gezeigten Beleuchtungssystem einen berührungsempfindlichen Schalter (oder Taster) 10 mit einem integrierten Biometriesensor 11 und eine zweite Steuervorrichtung 12 für das Betriebsgerät 2 auf. Der Schalter 10 dient zum Schalten und Dimmen des von dem Leuchtmittel 3 abgegebenen Lichts mittels kurzer bzw. längerer Betätigung. Der Biometriesensor 11 erfasst den Fingerabdruck bei einer Betätigung des Schalters 10. Der Steuervorrichtung 12 werden das Schalt- bzw. Dimm-Signal und der erfasste Fingerabdruck übermittelt, welche den Hashwert berechnet, diesen nach einem Dimm-Vorgang zusammen mit dem durch die Bedienung eingestellten Dimm-Pegel/Wert speichert und in dem individuellen Modus den dem berechneten Hashwert zugeordneten Dimm-Pegel setzt oder den Dimm-Pegel für nicht gespeicherte Fingerabdrücke im allgemeinen Modus setzt. Im Falle eines Tasters gilt das oben Gesagte analog.

Die Steuervorrichtung 12 sendet den nach einem durch eine Betätigung des Schalters 10 erfolgten Dimm-Vorgang berechneten Hashwert zusammen mit dem dazugehörigen Dimm-Pegel über den DALI-Bus 8 zu der Steuervorrichtung 1, welche den Hashwert zusammen mit dem Dimm-Pegel speichert bzw. einen zu diesem Hashwert bereits in der Steuervorrichtung 1 gespeicherten alten Dimm-Pegel durch den neuen Dimm-Pegel ersetzt. Somit kann an dem Taster 4 mit dem gleichen Finger auch der mittels dem Schalter 10 eingestellte Dimm-Pegel durch ein kurzes Drücken abgerufen werden. In ähnlicher Weise übermittelt die Steuervorrichtung 1 mittels dem Schalter 4 neu gesetzte Dimm-Pegel an die Steuervorrichtung 12. Die Übermittlung kann auch drahtlos erfolgen insbesondere dann, wenn die Steuervorrichtung 1 und die Steuervorrichtung 12 nicht an das gleiche Bussystem angeschlossen sind und ggf. nicht dasselbe Betriebsgerät 2 steuern.

Gemäß den beschriebenen Beispielen werden die zu speichernden Parameter und Steuerbefehle für die Einstellung einer bestimmten Helligkeit, Farbtemperatur und/oder Lichtszene auf der Grundlage einer Bedienoperation des Tasters 4 bzw. Schalters 10 von der Steuervorrichtung 1 bzw. 12 bestimmt, die diesen den jeweils erfassten Fingerabdruck zuordnet. Alternativ oder zusätzlich kann die Bestimmung und Zuordnung mittels eines Eingabegerätes erfolgen.

Bei der Ausführung als DALI-2-System mit den Steuervorrichtungen 1 und 12 an einem gemeinsamen Bus ist bevorzugt die untergeordnete Steuervorrichtung als Sensor nach DALI Part 3xx ausgebildet. Hier ist insbesondere Part 301 geeignet.

Das in Fig. 3 gezeigte Beleuchtungssystem weist zusätzlich eine Schnittstelle 13 für ein solches Eingabegerät 14 auf. Das Eingabegerät 14 ist beispielsweise ein Tablet oder Smartphone und weist einen Fingerabdrucksensor (nicht gezeigt) sowie ein Programm auf, mittels dem eine Bedienoperation eines auf dem Eingabegerät 14 symbolisch angezeigten Tasters oder Schalters erfolgen kann und/oder die Parameter und Steuerbefehle durch eine Person eingegeben oder aus einem Menü ausgewählt werden können. Das Eingabegerät 14 sendet die eingegebenen oder auf der Grundlage der Bedienoperation ermittelten Parameter und Steuerbefehle zusammen mit dem von dem Fingerabdrucksensor erfassten Fingerabdruck oder den von dem Fingerabdruck berechneten Hashwert drahtlos an die Schnittstelle 13. Die mit der Schnittstelle 13 verbundene Steuervorrichtung 1 speichert die von der Schnittstelle 13 empfangenen Daten und steuert das Betriebsgerät 2 bei einer Betätigung des Tasters 4 auf der Grundlage der gespeicherten Daten. Mit dem Eingabegerät 14 kann aus einer Vielzahl von unterschiedlichen Einstelloptionen, wie Helligkeit, Farbtemperatur und Lichtszene gewählt werden, ohne für jede dieser Einstelloptionen einen physischen Schalter oder Taster vorsehen zu müssen. Die Aktivierung der mittels dem Eingabegerät 14 gesetzten Beleuchtungseinstellung erfolgt durch einen kurzen Druck mit dem entsprechenden Finger auf den Taster 4.

Es ist auch möglich einem Fingerabdruck bzw. Hashwert alternativ oder zusätzlich zu einem Parameter oder Steuerbefehl eine Aktion oder Nachricht für ein bezüglich des Beleuchtungssystems oder des DALI-Bus 8 externes Gerät zuzuordnen und ein Steuersignal zur Ausführung der Aktion bzw. die Nachricht an das externe Gerät mittels der Schnittstelle 13 oder einer anderen Sendeeinrichtung zu senden, wenn der Fingerabdruck von dem Biometriesensor 6 oder 11 erfasst wird. Auf diese Weise kann dem externen Gerät beispielsweise die Anwesenheit und/oder die Position einer Person angezeigt werden.

In den in Fig. 1 bis 3 beschriebenen Beispielen wird ein einem Fingerabdruck zugeordneter Steuerbefehl oder Parameter (z.B. Dimm-Pegel) bei einer neuen Einstellung (z.B. Dimm-Vorgang oder Setzen eines neuen Dimm-Pegels mittels dem Eingabegerät 14) durch den jeweilig neuen Parameter bzw. Steuerbefehl ersetzt. Es ist jedoch auch möglich, zumindest eine bestimmte Anzahl der zuletzt gesetzten Parameter zu speichern, aus den gespeicherten Parametern einen Mittelwert zu bilden und dem Fingerabdruck den Mittelwert zuzuordnen.

Dies kann für alle oder einen Teil der einstellbaren Parameterklassen (Dimm-Pegel, Farmtemperatur) erfolgen.

Alternativ oder zusätzlich kann zumindest ein Parameter oder Steuerbefehl durch maschinelles Lernen ermittelt werden. Hierfür erfasst die Steuervorrichtung 1, 12 weitere Informationen, wie Zeit, Datum und/oder Ort der mit dem Finger für zumindest diese Parameterklasse getätigten Einstellung und ggf. die Signale anderer Sensoren (Anwesenheits- oder Helligkeitssensor), als Trainingsdaten, um ein statistisches Modell zu ermitteln.

## Patentansprüche

1. Beleuchtungssystem aufweisend
ein Betriebsgerät (2) für Leuchtmittel (3),
eine Steuereinrichtung (1, 12) zum Steuern des Betriebsgeräts (2), und
zumindest einen Biometriesensor (7, 11), der dazu eingerichtet ist, zumindest einen Fingerabdruck einer Person zu erfassen,
**dadurch gekennzeichnet, dass**
die Steuereinrichtung (1, 12) dazu eingerichtet ist, einem aus dem Fingerabdruck erzeugten Hashwert einen Betriebsparameter oder einen ersten Steuerbefehl für die Steuerung des Betriebsgeräts (2) zuzuordnen und das Betriebsgerät (2) auf der Grundlage des Betriebsparameters bzw. des Steuerbefehles zu steuern.

2. Beleuchtungssystem nach Anspruch 1, wobei
das Beleuchtungssystem einen Schalter (10) oder Taster (4) aufweist, in den der Biometriesensor (6, 11) integriert ist, wobei
der Schalter (10) oder Taster (4), dazu eingerichtet ist, den Fingerabdruck bei einer Betätigung des Schalters (10) bzw. Tasters (4) zu erfassen.

3. Beleuchtungssystem nach Anspruch 1 oder 2, wobei
das Beleuchtungssystem eine Leuchte aufweist, in die die Steuereinrichtung (1, 12) und das Betriebsgerät (2) integriert sind.

4. Beleuchtungssystem nach Anspruch 1 oder 2, wobei
das Beleuchtungssystem eine Steh- oder Schreibtischleuchte ist.

5. Beleuchtungssystem nach einem der vorhergehenden Ansprüche, wobei
das Beleuchtungssystem einen DALI-Bus (8), insbesondere ein DALI-2-Bus, aufweist, an den zumindest das Betriebsgerät (2) und die Steuereinrichtung (1, 12), welche insbesondere ein Application Controller eines DALI-2 Systems ist, angekoppelt sind, und
die Steuereinrichtung (1, 12) dazu eingerichtet ist, den Steuerbefehl über den DALI-Bus (8) bzw. den DALI-2 Bus an das Betriebsgerät (2) zu senden.

6. Beleuchtungssystem nach einem der vorhergehenden Ansprüche, wobei
die Steuereinrichtung (1, 12) dazu eingerichtet ist, dem aus dem Fingerabdruck erzeugten Hashwert einen zweiten Steuerbefehl für die Steuerung eines externen Geräts (14) zuzuordnen und
das Beleuchtungssystem eine Sendeeinrichtung (13) zum drahtlosen Senden des zweiten Steuerbefehls an das externe Gerät (14) aufweist.

7. Beleuchtungssystem nach einem der vorhergehenden Ansprüche, wobei
die Steuereinrichtung (1, 12) dazu eingerichtet ist, in einem Konfigurationsmodus den Betriebsparameter bzw. den ersten Steuerbefehl zu ermitteln und diesen dem Hashwert, der aus dem in dem Konfigurationsmodus vom dem Biometriesensor (6, 11) erfassten Fingerabdruck erzeugt wurde, zuzuordnen.

8. Beleuchtungssystem nach Anspruch 7, wobei
die Steuereinrichtung (1, 12) dazu eingerichtet ist, den Konfigurationsmodus zu aktivieren, wenn dem aus dem Fingerabdruck erzeugten Hashwert kein Betriebsparameter bzw. kein erster Steuerbefehl zugeordnet ist.

9. Beleuchtungssystem nach Anspruch 7 oder 8, wobei
die Steuereinrichtung (1, 12) dazu eingerichtet ist, die Ausrichtung des Fingerabdrucks bezüglich des Biometriesensors (4, 11), die Zeitdauer, während der der Biometriesensor (6, 11) den Fingerabdruck erfasst, den zeitlichen Abstand zwischen zwei oder mehreren erfassten Fingerabdrücken, die Anzahl der gleichzeitig von dem Biometriesensor (6, 11) erfassten Fingerabdrücke und/oder die Erfassung eines bestimmten Fingerabdrucks zu ermitteln und
die Steuereinrichtung (1, 12) dazu eingerichtet ist, den Konfigurationsmodus zu aktivieren, wenn die ermittelte Zeitdauer, der ermittelte Abstand, die ermittelte Anzahl und/oder der erfasste Fingerabdruck eine vorgegebene Bedingung erfüllt.

10. Beleuchtungssystem nach Anspruch 7, 8 oder 9, wobei
das Beleuchtungssystem eine weitere Steuereinrichtung (1, 12) zum Steuern des Betriebsgeräts (2) oder eines anderen Betriebsgeräts des Beleuchtungssystems aufweist und
die Steuereinrichtung (1, 12) dazu eingerichtet ist, den in dem Konfigurationsmodus aus dem Fingerabdruck erzeugten Hashwert zusammen mit dem Betriebsparameter bzw. dem ersten Steuerbefehl an die weitere Steuereinrichtung (1, 12) zu übertragen.

## Claims

1. Lighting system comprising a control gear (2) for light sources (3), a control unit (1, 12) for controlling the control gear (2), and at least one biometric sensor (7, 11) configured to capture at least one fingerprint of a person, **characterized in that** the control unit (1, 12) is configured to associate a hash value generated from the fingerprint with an operating parameter or a first control command for controlling the control gear (2) and to control the control gear (2) based on the operating parameter or the control command.

2. Lighting system according to claim 1, wherein the lighting system comprises a switch (10) or push button (4) in which the biometric sensor (6, 11) is integrated, the switch (10) or push button (4) being configured to capture the fingerprint when the switch (10) or push button (4) is actuated.

3. Lighting system according to claim 1 or 2, wherein the lighting system comprises a luminaire in which the control unit (1, 12) and the control gear (2) are integrated.

4. Lighting system according to claim 1 or 2, wherein the lighting system is a floor or desk lamp.

5. Lighting system according to any of the preceding claims, wherein the lighting system comprises a DALI bus (8), in particular a DALI-2 bus, to which at least the control gear (2) and the control unit (1, 12), which is in particular an application controller of a DALI-2 system, are connected, and wherein the control unit (1, 12) is configured to send the control command to the control gear (2) via the DALI bus (8) or the DALI-2 bus.

6. Lighting system according to any of the preceding claims, wherein the control unit (1, 12) is configured to associate a second control command for controlling an external device (14) with the hash value generated from the fingerprint, and wherein the lighting system comprises a transmission device (13) for wirelessly transmitting the second control command to the external device (14).

7. Lighting system according to any of the preceding claims, wherein the control unit (1, 12) is configured to determine the operating parameter or the first control command in a configuration mode and to associate it with the hash value generated from the fingerprint captured by the biometric sensor (6, 11) in the configuration mode.

8. Lighting system according to claim 7, wherein the control unit (1, 12) is configured to activate the configuration mode if no operating parameter or first control command is associated with the hash value generated from the fingerprint.

9. Lighting system according to claim 7 or 8, wherein the control unit (1, 12) is configured to determine the orientation of the fingerprint relative to the biometric sensor (4, 11), the duration during which the biometric sensor (6, 11) captures the fingerprint, the time interval between two or more captured fingerprints, the number of fingerprints captured simultaneously by the biometric sensor (6, 11) and/or the detection of a specific fingerprint, and wherein the control unit (1, 12) is configured to activate the configuration mode if the determined duration, interval, number and/or detected fingerprint meets a predetermined condition.

10. Lighting system according to claim 7, 8 or 9, wherein the lighting system comprises a further control unit (1, 12) for controlling the control gear (2) or another control gear of the lighting system, and wherein the control unit (1, 12) is configured to transmit the hash value generated from the fingerprint in the configuration mode together with the operating parameter or the first control command to the further control unit (1, 12).

## Revendications

1. Système d'éclairage comprenant un appareil de commande (2) pour des sources lumineuses (3), une unité de commande (1, 12) pour commander l'appareil de commande (2), et au moins un capteur biométrique (7, 11) conçu pour détecter au moins une empreinte digitale d'une personne, **caractérisé en ce que** l'unité de commande (1, 12) est conçue pour associer à une valeur de hachage générée à partir de l'empreinte digitale un paramètre de fonctionnement ou une première commande de commande pour la commande de l'appareil de commande (2) et pour commander l'appareil de commande (2) sur la base du paramètre de fonctionnement ou de la commande.

2. Système d'éclairage selon la revendication 1, dans lequel le système d'éclairage comprend un interrupteur (10) ou un bouton-poussoir (4) dans lequel le capteur biométrique (6, 11) est intégré, l'interrupteur (10) ou le bouton-poussoir (4) étant conçu pour détecter l'empreinte digitale lors de l'actionnement de l'interrupteur (10) ou du bouton-poussoir (4).

3. Système d'éclairage selon la revendication 1 ou 2, dans lequel le système d'éclairage comprend un luminaire dans lequel l'unité de commande (1, 12) et l'appareil de commande (2) sont intégrés.

4. Système d'éclairage selon la revendication 1 ou 2, dans lequel le système d'éclairage est une lampe sur pied ou une lampe de bureau.

5. Système d'éclairage selon l'une quelconque des revendications précédentes, dans lequel le système d'éclairage comprend un bus DALI (8), en particulier un bus DALI-2, auquel sont raccordés au moins l'appareil de commande (2) et l'unité de commande (1, 12), qui est en particulier un contrôleur d'application d'un système DALI-2, et dans lequel l'unité de commande (1, 12) est conçue pour envoyer la commande via le bus DALI (8) ou le bus DALI-2 à l'appareil de commande (2).

6. Système d'éclairage selon l'une quelconque des revendications précédentes, dans lequel l'unité de commande (1, 12) est conçue pour associer à la valeur de hachage générée à partir de l'empreinte digitale une deuxième commande pour la commande d'un appareil externe (14), et dans lequel le système d'éclairage comprend un dispositif d'émission (13) pour transmettre sans fil la deuxième commande à l'appareil externe (14).

7. Système d'éclairage selon l'une quelconque des revendications précédentes, dans lequel l'unité de commande (1, 12) est conçue pour déterminer le paramètre de fonctionnement ou la première commande dans un mode de configuration et pour l'associer à la valeur de hachage générée à partir de l'empreinte digitale détectée par le capteur biométrique (6, 11) en mode de configuration.

8. Système d'éclairage selon la revendication 7, dans lequel l'unité de commande (1, 12) est conçue pour activer le mode de configuration si aucun paramètre de fonctionnement ou aucune première commande n'est associé à la valeur de hachage générée à partir de l'empreinte digitale.

9. Système d'éclairage selon la revendication 7 ou 8, dans lequel l'unité de commande (1, 12) est conçue pour déterminer l'orientation de l'empreinte digitale par rapport au capteur biométrique (4, 11), la durée pendant laquelle le capteur biométrique (6, 11) détecte l'empreinte digitale, l'intervalle de temps entre deux ou plusieurs empreintes digitales détectées, le nombre d'empreintes digitales détectées simultanément par le capteur biométrique (6, 11) et/ou la détection d'une empreinte digitale spécifique, et dans lequel l'unité de commande (1, 12) est conçue pour activer le mode de configuration si la durée déterminée, l'intervalle déterminé, le nombre déterminé et/ou l'empreinte digitale détectée répond à une condition prédéfinie.

10. Système d'éclairage selon la revendication 7, 8 ou 9, dans lequel le système d'éclairage comprend une autre unité de commande (1, 12) pour commander l'appareil de commande (2) ou un autre appareil de commande du système d'éclairage, et dans lequel l'unité de commande (1, 12) est conçue pour transmettre la valeur de hachage générée à partir de l'empreinte digitale en mode de configuration, ainsi que le paramètre de fonctionnement ou la première commande, à l'autre unité de commande (1, 12).
